# EUROPÄISCHE PATENTSCHRIFT

(11) **EP 0 125 670 B1**
(45) Veröffentlichungstag und Bekanntmachung des Hinweises auf die Patenterteilung: **01.03.1989**
(21) Anmeldenummer: 84105403.4
(22) Anmeldetag: 12.05.1984
(51) Int. Cl.: B41F 13/24

(54) **Druckwerk**
Printing device
Dispositif pour imprimer

(30) Priorität: 16.05.1983 DE 3317746
(43) Veröffentlichungstag der Anmeldung: 21.11.1984
(73) Patentinhaber: Schulz, Jürgen, D-1000 Berlin 44 (DE)
(72) Erfinder: Schulz, Jürgen, D-1000 Berlin 44 (DE)
(74) Vertreter: Koscholke, Gotthold, Dr.-Ing.

(56) Entgegenhaltungen:
- FR-A- 1 316 767
- GB-A- 1 249 004
- US-A- 3 443 516

## Beschreibung

Die Erfindung bezieht sich auf ein Druckwerk für Rotationsdruckmaschinen gemäß dem Oberbegriff des Anspruchs 1.

Bei einem bekannten Druckwerk gemäß dem Oberbegriff des Anspruchs 1 (DE-GM 7918882) sind die seitlichen Zapfen des Formzylinders und des Gummizylinders einer Offset-Druckmaschine mit Wälzlagern in Seitengestellen gelagert. Außerhalb der letzteren sind auf den Zapfen Laufringe (Schmitzringe) befestigt, während innerhalb der Wände auf den Zapfen Abstützringe gelagert sind, welche die Drehung der Zylinder nicht mitmachen. Bei einem der beiden Zylinder sind die Hauptlager in Büchsen mit exzentrischer Außenfläche angeordnet, welche die kraftbetätigte Einrichtung bilden und im Sinne des An- und Abstellens des Zylinders verdrehbar sind und in einer Position festgelegt werden können, in der sich eine jeweils gewünschte Vorspannkraft ergibt. Bei dieser Vorrichtung ist jedoch eine Spalteinstellung nach Berührung der Stützkörper nicht möglich. Der Zweck einer solchen Druckwerksausbildung sollte es deshalb auch nur sein, eine Abstützung für Druckwerkszylinder zu schaffen, die eine dem Schmitzringbetrieb entsprechende Funktion erfüllt, dabei jedoch bessere Reparaturbedingungen bietet.

Es ist eine Druckmaschine bekannt (GB-A-1 249004), die eine Anstellvorrichtung für einen Offset-Zylinder aufweist, um diesen nacheinander in Arbeitskontakt mit einem Formzylinder und einem Druckzylinder zu bringen. Der Offset-Zylinder ist mit Wälzlagern auf einer Achse gelagert, auf der beiderseits des Zylinders Kurvenscheiben befestigt sind. Jede Kurvenscheibe wird in der Betriebsposition mittels einer Andruckrolle in Anlage an zwei festen Rollen gehalten, die von exzentrischen, in Seitenwänden des Maschinengestells befestigten Zapfen getragen sind. Die Achse, auf der die Kurvenscheiben sitzen, kann mittels einer Verstelleinrichtung um bestimmte, vorgegebene Winkelbeträge gedreht werden. Die Verstelleinrichtung enthält eine drehbare Steuerkurvenscheibe, die von einer Rolle am Ende eines Winkelhebels abgetastet wird. Eine Rolle am anderen Ende des Winkelhebels liegt an einem Hebel an, der über eine Einstellschraube auf einen auf der Achse des Offset-Zylinders befestigten Arm wirkt. Die Kurvenscheiben auf der Achse des Offset-Zylinders sind an ihrem Umfang so geformt, daß sich bei der Drehung durch die Verstelleinrichtung radiale Verlagerungen der Zylinder-Achse ergeben, um dadurch den Offset-Zylinder nacheinander zum Formzylinder hin und zum Druckzylinder hin zu bewegen.

Es handelt sich bei einer solchen Anstellvorrichtung ausschließlich um Verlagerungen des Offset-Zylinders selbst, ohne daß dabei irgend ein Zusammenhang mit den beiden anderen Zylindern besteht. Die Einstellbewegung des Offset-Zylinders geschieht allein mit Bezug auf an den Seitenwänden der Maschine befestigte Teile. Sie wird also völlig unabhängig von den anderen Zylindern und ohne Rücksicht auf deren Position vorgenommen. Von welchen Elementen und auf welche Weise diese anderen Zylinder gehalten und gelagert sind, darüber ist in der Veröffentlichung nichts gesagt.

Bisher geht man in der Drucktechnik gewöhnlich davon aus, daß grundsätzlich alle Zylinder eines Druckwerks mit einer bestimmten Kraft aneinander angedrückt werden müssen. Dies gilt gleichermaßen für verschiedene Druckverfahren. Wie z.B. in der Literaturstelle «Die <Kiss-print-Methode, im Offsetdruck_{"}, Zeitschrift «Der Polygraph» 23-80, S.2161, gesagt ist, wird für den Prozeß der Farbübertragung in der Druckmaschine «guter Druck» oder _{"}Druckspannung» für erforderlich gehalten, und zwar zwischen allen Zylindern des Druckwerks. Ausdrücklich wird dabei die seit jeher geltende Meinung bestätigt, daß die Vorgänge der Farbannahme und der Farbabgabe unter einem bestimmten Druck erfolgen müssen bzw. sich unter Druck erst richtig vollziehen lassen. Eine leichte Berührung von eingefärbter Druckplatte und Gummituch reiche nicht aus. Zwischen zu hohem und zu niedrigem Druck liege der sog. «Kiss-print-Druck», bei dem ein einwandfreies Ausdrucken der Fläche ermöglicht werde. Dies sei ein guter, satter Druck-Kontakt zwischen den Zylindern und nicht etwa nur ein flüchtiges, oberflächliches Berühren. Als Hilfsmittel zur Erzielung eines solchen ausreichenden Druckes zwischen den zusammenarbeitenden Zylindern werden kalibrierte Unterlagenbogen, Aufzüge usw. genannt. Dies bedeutet aber, daß in umständlicher Arbeit derjenige Druck hergestellt werden muß, der nach herrschender Auffassung zu einem guten Druckbild notwendig sein soll.

Bei der Erfindung wurde erkannt, daß die geltende Auffassung nicht geeignet ist, das Problem der richtigen Farbübertragung und eines einwandfreien Druckes zu lösen. Die üblicherweise für notwendig erachteten und angewendeten Pressungen bei zusammenarbeitenden Zylindern führen zu sog. Standstreifen, d.h. flachen Pressungsflächen an den Zylindern, mit einer Breite von z.B. 0,6 bis 0,7 mm bei einem Zylinderdurchmesser von etwa 200 mm. Es zeigt sich, daß bei Zylindern, die mit solcher oder ähnlicher Pressung aneinander angestellt sind, ein Wegquetschen der Farbe vom «Punkt» stattfindet, so daß also die Farbe zumindest überwiegend nicht dort bleibt, wo sie eigentlich sein sollte, sondern in die Umgebung dieser Stelle weggedrückt wird. Damit läßt sich z. B. beim indirekten Hochdruck eine verminderte Brillanz der Farbe, ein stumpfes oder ein blasses Druckbild u.dgl. erklären. Nach der Erkenntnis der Erfindung ist es demzufolge richtig, die Farbe auf ihrem Weg bei der Übergabe von einem Zylinder an den anderen nur auf dem «Punkt» zu halten oder zu konzentrieren, also an der Stelle, die ebenso wie unzählige andere eigentlich zum regulären Druckbild gehört und das Druckergebnis mit hervorbringen soll. Erst bei einem Druckverfahren, welches dies leisten kann, läßt sich mit Recht von einer «Kiss-print-Methode» sprechen.

Mit der Erfindung sollen hiernach die sich aus den vorstehenden Darlegungen erkennbaren Probleme so weit wie möglich zu einer Lösung geführt werden. Mit der Erfindung ist es nämlich möglich, auch nach der Kontaktierung der Stützkörper eine Feineinstellung des Druckspaltes zu realisieren. Die Erfindung will die Voraussetzungen für einen wirklichen «Kiss-print-Druck» und damit für ein einwandfreies Druckergebnis schaffen, insbesondere für den indirekten Hochdruck, aber auch für andere Druckverfahren, bei denen sich bisher Schwierigkeiten bei der Erzielung eines einwandfreien Druckbildes, vornehmlich im Hinblick auf die Farbübertragung, ergeben haben. Es wird angestrebt, bei zwei zusammenarbeitenden Zylindern, insbesondere einem Formzylinder und einem Übertragungszylinder, die Farbe möglichst auf den «Punkt» zu bringen bzw. dort in erster Linie zu konzentrieren und unter Aufrechterhaltung dieses Zustandes weiterzugeben, um dadurch auch ein entsprechend gutes Resultat zu erzielen.

Gemäß der Erfindung führt der Weg dazu über den Verzicht auf die bisher üblichen Pressungen zwischen zwei Zylindern mit den daraus resultierenden Standstreifen, ggfs. mit Ausnahme der Relation zwischen einem Gegendruckzylinder und einem Übertragungszylinder bei einem Druckwerk für Offset oder Trockenoffset. Dazu wird erfindungsgemäß ein Druckwerk vorgesehen, bei dem die wichtigen Zylinder eine hohe Genauigkeit aufweisen und bei dem feinfühlige Einstellmöglichkeiten bestehen. Ein solches Druckwerk weist die im kennzeichnenden Teil des Anspruchs 1 angegebenen Merkmale auf.

Damit ist ein Druckwerk geschaffen, das sich durch eine Reihe wesentlicher Vorteile auszeichnet. Infolge seiner Genauigkeit und den Einstellmöglichkeiten kann damit tatsächlich die «Kiss-print-Methode» im wirklichen Verständnis ausgeführt werden. Es läßt sich eine einwandfreie Farbübertragung und damit ein ausgezeichnetes Druckergebnis erzielen. Je nach dem Druckverfahren und Beschaffenheit der Farbe braucht nicht einmal eine feste Berührung zwischen den zusammenarbeitenden Zylindern vorhanden zu sein, sondern es kann im Ausgangszustand theoretisch ein Spalt in Mikrometer-Größe vorhanden sein.

Bei einem Druckwerk für indirekten Hochdruck, Offset oder ein ähnliches Verfahren ist vorteilhaft der in den Ansprüchen als erster Zylinder bezeichnete Zylinder ein Übertragungszylinder und der zweite Zylinder ein Formzylinder.

Die Stützkörper können jede Form haben, die zu einer einwandfreien Positionierung der Teile des Systems im Sinne der Erfindung geeignet ist. So lassen sich als Stützkörper Platten, Ansatzstücke, Ausleger, Böcke und ähnliche Elemente vorsehen, die an den zur Anlage an den jeweils gegenüberliegenden Körpern entsprechende Flächen als Stützflächen aufweisen. Vorteilhaft haben die Stützkörper jedoch die Form von Ringen oder Scheiben, insbesondere mit zylindrischer Umfangsfläche, ggfs. auch mit ebenen Partien.

Mit einem Paar von Stützkörpern sind solche gemeint, die parallel und in axialem Abstand voneinander angeordnet sind, beispielsweise die dem zweiten Zylinder zugehörigen, auf beiden Seiten desselben angeordneten Stützkörper. Die Einstellbarkeit der Lage der Stützflächen bedeutet eine Veränderbarkeit der radialen Position der jeweiligen Abstützstelle für den anliegenden Stützkörper mit Bezug auf die Achse des zugehörigen Zylinders (Drehmitte) oder, falls es sich um die Stützkörper der weiteren Abstützung der Zweipunkt-Anlage handelt, mit Bezug auf eine gedachte, im wesentlichen parallel zu einer Zylinderachse gerichtete Linie oder Achse. Bei einem Paar von zusammengehörenden Stützkörpern ist die Lage der Stützflächen derselben zweckmäßig unabhängig voneinander einstellbar. Es ist aber auch eine gemeinsame Einstellbarkeit nicht ausgeschlossen.

Bei einer vorteilhaften Ausführung sind am ersten Zylinder Stützkörper vorgesehen, deren Stützflächen einen festen Abstand von der Drehachse des Zylinders haben, namentlich in Form von auf der Achse des Zylinders befestigten Ringen oder Scheiben mit zylindrischer Umfangsfläche als Stützfläche. Dem zweiten Zylinder sind dann Stützkörper mit einstellbarer Lage der Stützflächen zugeordnet. Bei den weiteren, jeweils den zweiten Auflagepunkt für die Stützkörper des ersten Zylinders bildenden Stützkörpern kann die Lage der Stützflächen je nach den Umständen bzw. der sonstigen Ausbildung des Druckwerkes entweder fest oder aber ebenfalls einstellbar sein. Letzteres gilt insbesondere für eine sehr günstige Ausführung des Druckwerks, bei der die weiteren Stützflächen einem dritten Zylinder zugeordnet sind, der mit dem ersten Zylinder zusammenarbeitet. Dieser dritte Zylinder ist vorteilhaft ein Formzylinder. Handelt es sich auch bei dem zweiten Zylinder um einen Formzylinder, so stellt dies eine besonders vorteilhafte Ausführung eines Druckwerks für indirekten Hochdruck dar, bei dem dann die beiden Formzylinder mit einem Übertragungszylinder zusammenarbeiten, namentlich mit verschiedenen Umfangsbereichen des letzteren.

Bei Vorhandensein eines dritten Zylinders ist auch dieser zweckmäßig mit Wälzlagern auf einer Achse drehbar gelagert, wobei die Stützkörper von dieser Achse getragen sind.

Eine vorteilhafte Ausführung mit Einstellmöglichkeit besteht darin, daß wenigstens ein Stützkörper mittels einer Verstellvorrichtung um eine Drehachse im Winkel einstellbar ist und eine exzentrisch zu dieser Drehachse liegende Stützfläche aufweist. Bei Stützkörpern, die einem Zylinder zugeordnet sind, ist die Drehachse zweckmäßig gleich der Achsmitte des Zylinders. Vorteilhaft ist der Stützkörper dabei drehbar auf der Zylinderachse gelagert, insbesondere mittels eines vorgespannten Wälzlagers. Bei fester Anbringung eines Stützkörpers auf einer Zylinderachse muß dagegen die Achse selbst im Gestell des Druckwerks drehbar gehalten sein. Der Ausdruck «exzentrisch» soll im weitesten Sinne verstanden werden. Es kann sich um eine zylindrische Stützfläche handeln, deren geometrische Achse um eine gewisse Exzentrität, insbesondere in der Größenordnung von wenigen zehntel Millimetern, namentlich von 0,2 bis 0,5 mm, gegenüber der Drehachse des Stützkörpers oder eines diesen tragenden Teiles versetzt ist. Es sollen unter den genannten Begriff aber auch solche Umfangsflächen fallen, deren Abstand sich von der Drehachse kontinuierlich, z.B. einer Spirale folgend, oder ggfs. auch in Stufen ändert.

Eine zweckmäßige Ausführung einer Verstellvorrichtung für einen im Winkel drehbaren Stützkörper enthält einen Schneckentrieb, dessen Schneckenrad drehfest mit dem Stützkörper verbunden ist. Eine solche Vorrichtung gestattet eine sehr feine Verstellung des Stützkörpers mit dessen Stützfläche und damit der Relativposition der Zylinder. Die Schnecke des Schneckentriebs ist bei einer besonders günstigen Ausbildung auf der dem Schneckenrad abgewandten Seite auf zwei Druckstücken abgestützt, die unter sie gegeneinander zu bewegen suchender Kraft von Federn stehen, namentlich Tellerfedern. Dadurch wird die Schnecke ständig in die Gänge des Schneckenrades hineingedrückt und der Schneckentrieb wird in einfacher Weise spielfrei gehalten, so daß genaue Verstellungen in beiden Richtungen möglich sind. Einer solchen Ausbildung eines Schneckentriebs kommt über die Anwendung bei einer Verstellvorrichtung für einen Stützkörper hinaus selbständige Bedeutung zu, insbesondere für andere Bewegungs- oder Einstelleinrichtungen bei Druckmaschinen.

In weiterer Ausgestaltung des Druckwerks sieht die Erfindung vor, daß die Enden der Achse des ersten Zylinders von gabelförmigen Enden zweier an Gestellteilen gelagerter Schwenkhebel aufgenommen sind, deren andere Enden mit der zum Bewegen der Hebel und damit des Zylinders dienenden kraftbetätigten Einrichtung verbunden sind. Die Schwenkpunkte der Hebel liegen im Bereich zwischen ihren Enden, und zwar vorteilhaft an solchen Stellen, daß die Bewegung der Zylinderachse bzw. der davon getragenen Stützkörper im wesentlichen symmetrisch zu den beiden Anlagepunkten erfolgt.

Das Druckwerk läßt sich weiterhin so gestalten, daß dem ersten Zylinder ein Gegendruckzylinder mit Stützkörpern zugeordnet ist, die zur Anlage an den Stützkörpern des ersten Zylinders bestimmt sind, wobei der Gegendruckzylinder relativ zu dem ersten Zylinder im Sinne eines An- und Abstellens bewegbar ist. Eine solche Ausführung kann für verschiedene Druckverfahren in Betracht kommen. Sie eignet sich insbesondere für ein Druckwerk für indirekten Hochdruck, wobei dann der erste Zylinder ein Übertragungszylinder ist. Der Gegendruckzylinder ist vorteilhaft ebenfalls auf einer Achse mit Wälzlagern drehbar gelagert, wobei die Stützkörper von dieser Achse getragen sind, sei es im Sinne einer festen Verbindung, sei es unter Verwendung einer Drehlagerung. Letzteres kommt insbesondere dann in Betracht, wenn es sich um einstellbare Stützkörper handelt, wie es in vielen Fällen vorteilhaft ist. Dann besteht auch hier eine zweckmäßige Ausführung darin, daß die Stützkörper des Gegendruckzylinders exzentrisch zur Zylinder-Drehmitte verlaufende Stützflächen aufweisen und um die Drehmitte im Winkel einstellbar sind. Das weiter oben zum Begriff des exzentrischen Verlaufs und der Verstelleinrichtung Gesagte gilt hier entsprechend.

Der Gegendruckzylinder kann insbesondere in zwei Hebeln gehalten sein, die mit einer kraftbetätigten Einrichtung im Sinne eines An- und Abstellens des Gegendruckzylinders schwenkbar sind. Vorteilhaft ist es so, daß eine Einrichtung zum Bewegen des ersten Zylinders und eine Einrichtung zum Bewegen des Gegendruckzylinders mittels einer Steuereinrichtung in vorgegebener Folge nacheinander betätigbar sind. Dies läßt sich mit dem Fachmann zur Verfügung stehenden Mitteln auch automatisch ausführen.

Bei einem mit Wälzlagern auf einer Achse gelagerten Zylinder sind vorteilhaft die Wälzlager vorgespannt. Dies trägt weiterhin zur Erhöhung der Genauigkeit bei. Eine besonders günstige Ausführung eines Wälzlagers für die Zylinderlagerung besteht darin, daß die Wälzkörper auf einer Schraubenlinie mit Abstand voneinander in einem zylindrischen Käfig angeordnet sind. Das Lager kann dann außerdem in üblicher Weise einen Außenring und einen Innenring enthalten.

Gemäß einem weiteren Merkmal der Erfindung sind bei wenigstens einem Zylinder Durchflußwege für ein Medium zur Temperaturbeeinflussung vorgesehen. Ein solches Medium ist insbesondere Öl. Der Zylinder kann dadurch notfalls gekühlt oder, z. B. in der Anlaufphase der Druckmaschine, auch beheizt werden, so daß sich im Betrieb eine zumindest weitgehend konstante Temperatur einhalten läßt, was sich zusätzlich günstig auf die Genauigkeit auswirkt.

Eine zweckmäßige Ausführung besteht im einzelnen darin, daß in beiden Enden der Achse eines Zylinders Bohrungen vorhanden sind, die in der Nähe der Lagerung des Zylinders in den Innenraum zwischen Zylinder und Achse münden, wobei der Zylinder an seinen beiden Seiten nach außen abgedichtet ist. Zweckmäßig ist eine Steuer- oder Regeleinrichtung zur Einhaltung einer vorgebbaren Temperatur des durch den Zylinder hindurchgeführten Mediums vorgesehen. Dies kann eine gemeinsame Einrichtung für mehrere Zylinder sein. Besonders vorteilhaft ist jedoch für jeden temperaturbeeinflußbaren Zylinder eine gesonderte Einrichtung vorgesehen.

Die Erfindung richtet sich weiterhin auf die Fertigung eines Zylinders für ein Druckwerk der erläuterten Art, welches darin besteht, daß der Zylinder mit den Wälzlagern auf der Achse montiert wird, insbesondere mit Einbau der Lager unter Vorspannung, und daß der Zylinder hernach bei festgespannter Achse unter Drehung um diese auf seiner Umfangsfläche geschliffen wird. Das Aufspannen.der Achse kann in üblicher Weise auf einer Schleifmaschine geschehen. Durch eine derartige Fertigbearbeitung des Zylinders in seinem bereits endgültig gelagerten Zustand auf der Achse läßt sich eine außerordentlich hohe Formgenauigkeit und auch eine entsprechende Oberflächengüte erzielen.

Weitere Einzelheiten, Merkmale und Vorteile der Erfindung ergeben sich aus der nachstehenden Beschreibung von Ausführungsbeispielen, aus der zugehörigen Zeichnung und aus den Ansprüchen. Es zeigen:
Fig. 1 eine teils schematische Seitenansicht einer Druckmaschine mit mehreren Druckwerken gemäß der Erfindung,
Fig. 2 eine Ausführung eines Druckwerks gemäß der Erfindung in Seitenansicht, wobei einige Teile der Übersichtlichkeit halber weggelassen sind,
Fig. 3 einen Schnitt nach der Linie 111-111 in Fig. 2,
Fig. 4 einen Zylinder mit einstellbaren Stützkörpern im Axialschnitt,
Fig. 5 eine teils schematische Seitenansicht zu Fig. 4,
Fig. 6 eine Draufsicht zu Fig. 5,
Fig. 7 einen Teil eines Verstellantriebs für einen Stützkörper in größerem Maßstab, teils in Seitenansicht, teils im Axialschnitt,
Fig. 8 eine Stirnansicht zu Fig. 7,
Fig. 9 eine Zylinderlagerung im Schnitt,
Fig. 10 eine Teilansicht eines Lagerkörpers der Lagerung nach Fig. 9,
Fig. 11 eine andere Ausführung einer Zylinderlagerung im Schnitt und
Fig. 12 einen Zylinder mit Temperaturbeeinflussung im Schnitt.

In Fig. 1 ist eine Druckmaschine für indirekten Hochdruck dargestellt, die mit drei Druckwerken D in erfindungsgemäßer Ausbildung ausgerüstet ist. Damit kann eine die Druckwerke nacheinander durchlaufende, strichpunktiert gezeichnete Bahn B in sechs Farben bedruckt werden. Jedes Druckwerk enthält einen Übertragungszylinder 1, zwei mit diesem zusammenarbeitende Formzylinder 2 und 3 sowie einen an anderer Stelle mit dem Übertragungszylinder zusammenarbeitenden Gegendruckzylinder 4. Mit dem Buchstaben F sind jeweils den Formzylindern 2 und 3 zugeordnete Farbwerke bezeichnet. Bei der Bahn B kann es sich beispielsweise um eine mehrschichtige Bahn für Haftetiketten handeln, bei der im Anschluß an den Druckvorgang noch ein Ausstanzvorgang sowie ggfs. noch sonstige Behandlungsvorgänge durchgeführt werden. Die Bahn B kann durch nicht zur Erfindung gehörende Einrichtungen im Bereich der Druckmaschine so bewegt werden, daß fortlaufende Aufdrucke auf der Bahn erzeugt werden, obgleich die Übertragungszylinder nur auf Teilen seines Umfangs eine für den Druck vorgesehene Fläche aufweist, wobei die Formzylinder entsprechend ausgebildet und mit Druckplatten bestückt sind, derart, daß solche Bereiche auf dem Übertragungszylinder entstehen. Es kann sich z. B. um zwei für den Druck bestimmte Bereiche auf jedem Übertragungszylinder 1 handeln. Vorkehrungen, um eine Bahn in der erforderlichen Weise intermittierend zu bewegen, sind dem Fachmann bekannt.

In den Fig. 2 und 3 ist ein einzelnes Druckwerk in größerem Maßstab dargestellt. Alle vier Zylinder 1, 2, 3, 4 weisen feste Achsen A1, A2, A3 und A4 auf, auf denen die eigentlichen Zylinder, d.h. Zylindermäntel, mit Wälzlagern gelagert sind. Dies wird später noch im einzelnen erläutert.

Auf den Enden der Achse A1 des Übertragungszylinders 1 sind ringförmige Stützkörper 11 befestigt, die zylindrische Umfangsflächen als Stützflächen 5 aufweisen. Der Radius dieser Stützkörper 11 ist im wesentlichen gleich dem Radius des Zylinders selbst, wobei beide Teile die gleiche Mittelachse M1 haben.

Die Achsen A2 und A3 der Zylinder 2 und 3 sind in Gestellteilen 9 des Druckwerks mit angeschraubten Haltestücken 10 befestigt. Die Achse A2 trägt an jedem Ende einen Stützkörper 12 mit einer Stützfläche 6 am Umfang und die Achse A3 an jedem Ende einen Stützkörper 13 mit Stützfläche 7 am Umfang. Die Anordnung und Ausbildung ist so, daß an jedem Ende der Zylinderachsen die Stützkörper 12 und 13 eine Zweipunktanlage für den Stützkörper 11 des Übertragungszylinders 1 bilden. Die beiden Abstützstellen sind in Fig. 2 mit den Pfeilen P bezeichnet.

Dem Übertragungszylinder 1 ist eine Beweglichkeit im Sinne eines An- und Abstellens an die Formzylinder 2 und 3 gegeben. Bei der vorteilhaften Ausführung nach Fig. 2 und 3 sind dazu auf jeder Seite des Druckwerks Schwenkhebel 20 vorgesehen, von denen in der Zeichnung nur einer erkennbar ist. Jeder Schwenkhebel 20 weist ein gabelförmiges Ende 15 auf, mit dessen Öffnung er die Achse A1 des Übertragungszylinders 1 umgreift. Am anderen Ende 16 des Schwenkhebels 20 greift über ein Verbindungsgestänge 17 eine kraftbetätigte Bewegungseinrichtung 18 an, die insbesondere aus einem oder mehreren Pneumatikzylindern besteht. Mit den Ziffern 18a und 18b sind die Luftanschlüsse eines solchen Zylinders bezeichnet. Der Schwenkpunkt 19, z.B. ein stabiles Zapfenlager, für den Hebel 20 ist im Bereich zwischen den Enden des letzteren so angeordnet, daß sich die Achse A1 mit den von ihr getragenen Teilen etwa symmetrisch zu den Achsen A2 und A3 der Zylinder 2 und 3 bewegt, wenn die Einrichtung 18 betätigt wird. Letztere ist doppeltwirkend, so daß in beiden Richtungen eine zwangläufige Verstellung erfolgen kann. In der Betriebsposition wird durch die beaufschlagten Einrichtungen 18 eine solche Kraft erzeugt, daß die Stützkörper 11 des Zylinders 1 fest an die Stützkörper 12 und 13 der Zylinder 2 und 3 angedrückt werden. Die Achse A4 des Gegendruckzylinders 4 trägt Stützkörper 14 mit Stützflächen 8 und ist an jedem Ende in einem Hebel 21 lösbar befestigt. Jeder dieser beiden Hebel 21 ist an einem Ende auf einem stabilen Zapfenlager 22 schwenkbar gelagert. Die Zapfenlager 19 und 22 für die beiden Hebelpaare 20 und 21 befinden sich an den beiderseitigen Gestellteilen 9. Am anderen Ende jedes Hebels 21 greift über ein Verbindungsgestänge 23 eine weitere kraftbetätigte Bewegungseinrichtung 24 an, die zweckmäßig aus einem oder mehreren doppeltwirkenden Pneumatikzylindern besteht. Mit den Ziffern 23a, 23b sind die Luftanschlüsse mit den zugehörigen Leitungen bezeichnet. Mittels der Einrichtung 24 können die Hebel 21 gemeinsam in der einen und der anderen Richtung geschwenkt werden, um den Gegendruckzylinder 4 an den Übertragungszylinder 1 anzustellen oder von diesem abzustellen. Dabei legen sich die Stützflächen 8 der Stützkörper 14 an die Stützflächen 5 der Stützkörper 11 an. Die Abstützstelle ist in Fig. 2 durch den Pfeil P1 bezeichnet.

Mit der Ziffer 25 ist in Fig. 2 eine gemeinsame Steuervorrichtung für die Bewegungseinrichtungen 18 und 24 bezeichnet, zu der eine Hauptversorgungsleitung 26 für das Druckmittel führt. Diese Steuervorrichtung ist mit dem Fachmann zur Verfügung stehenden Bauelementen so ausgebildet, daß bei ihrer Betätigung erst der Gegendruckzylinder 4 vom Übertragungszylinder 1 und dann der Übertragungszylinder 1 von den Formzylindern 2 und 3 abgestellt wird bzw. umgekehrt erst der Übertragungszylinder 1 an die Formzylinder 2 und 3 und dann der Gegendruckzylinder 4 an den Übertragungszylinder 1 angestellt wird. Mit Anstellen ist dabei gemeint, daß jeweils die Stützflächen der Stützkörper 11, 12, 13, 14 in feste gegenseitige Anlage kommen. Die genannten Vorgänge können auf eine Kommandogabe hin auch vollautomatisch erfolgen. Der Weg beim Abstellen, d.h. beim Auseinanderbewegen der betreffenden Zylinder kann verhältnismäßig klein sein. Er ist zweckmäßig nur so groß, daß den Zylindern zugeordnete Zahnräder nicht völlig außer Eingriff kommen. In Fig.3 sind zu den Zylindern 1, 2 und 4 gehörende Zahnräder 27, 28, 29 erkennbar. Ebenso ist der Zylinder 3 mit einem Zahnrad versehen, das mit demjenigen des Übertragungszylinders 1 im Eingriff ist. Die Antriebsbewegung für die Zylinder wird von einem nicht dargestellten Motor oder Getriebe in geeigneter Weise in eines der miteinander kämmenden Zahnräder eingeleitet, wodurch alle vier Zylinder ihre Drehung erhalten.

Die beiden Gestellteile 9, die mit rahmenartigen Flanschen 9a versehen sind und zwischen denen sich die Zylinder befinden, sind durch nicht wiedergegebene Traversen, Anker oder andere geeignete Elemente starr miteinander verbunden. In Fig. 2 und 3 ist jeweils nur einer dieser Gestellteile 9 erkennbar. Bei der dargestellten Ausführung sind die Stützkörper 11, 12, 13, 14 außerhalb der Gestellteile 9 angeordnet. Sie können sich bei einer abgewandelten Ausführung aber auch zwischen den Gestellteilen oder Wänden des Druckwerks befinden.

Bei den beiden Formzylindern 2 und 3 ist jeweils die Lage der Stützflächen 6 und 7 der Stützkörper 12 und 13 mit Bezug auf die geometrische Mittelachse (Drehmitte) M2 und M3 veränderbar und dadurch auch die Betriebsposition des Übertragungszylinders 1 relativ zu den Formzylindern 2 und 3 einstellbar. Eine vorteilhafte Ausführung einer solchen Einstellbarkeit veranschaulichen die Fig. 4 bis 6 am Beispiel eines Formzylinders 2. Hier ist in Fig. 4 zugleich auch erkennbar, daß der eigentliche Zylinder 2 (praktisch in Gestalt eines Zylindermantels) mit Wälzlagern 31 auf der Achse A2 drehbar gelagert ist. Letztere ist undrehbar in den Gestellteilen 9 festgelegt. Die Stützkörper 12 sind mit Wälzlagern 32 auf den Enden der Achse A2 gelagert und drehfest mit Schneckenrädern 33 verbunden, in die Schnecken 34 eingreifen. Jede Schnecke kann über eine am Ende eine Handkurbel 36 tragende Verstellwelle 35 gedreht werden und bewirkt dadurch über das Schneckenrad 33 eine Drehung des Stützkörpers 12 um die geometrische Mitte M2 der Achse A2. Jeder der beiden Stützkörper 12 weist eine die Anlage für den Stützkörper 11 bildende zylindrische Stützfläche 6 auf, wobei jedoch die Stützkörper um einen Betrag e exzentrisch zur Mitte M2 der Achse A2 angeordnet sind. Die Exzentrität kann insbesondere im Bereich einiger zehntel Millimeter liegen. Hierdurch und infolge der mit dem Schneckentrieb 33, 34 gegebenen Untersetzung wird eine äußerst feinfühlige Einstellung der Lage der Stützfläche 6 relativ zur geometrischen Mitte M2 des Zylinders 2 erreicht.

Die Fig. 7 und 8 zeigen eine sehr vorteilhafte Ausführung eines Schneckentriebs, wie er insbesondere für die vorstehend erläuterte Verstellvorrichtung in Betracht kommt, aber auch sonst in anderen Fällen vorteilhafte Anwendung finden kann. Die Schnecke 34 ist dabei mit Zapfen 34a an ihren Enden in Wälzlagern 37 gelagert, deren Au- ßenringe auf der dem Schneckenrad 33 abgewandten Seite auf zwei Druckstücken 38 abgestützt sind. Diese Druckstücke sind vorteilhaft zylindrische Bolzen, die verschiebbar auf durchgehenden Zapfen 39 gehalten sind. Diese Zapfen 39 sind in Endstücken 40 aufgenommen, die z.B. durch Schrauben an einer Unterlage, Konsole 41 od.dgl. befestigt oder aber auch nur gleitend auf einer solchen Unterlage abgestützt sein können. Zwischen den Endstücken 40 und den Bolzen 38 sind jeweils Tellerfederpakete 42 angeordnet, die auf den Zapfen 39 geführt sind. Dadurch werden die Bolzen 38 in Richtung aufeinander zu gedrückt und drücken somit ihrerseits über die Wälzlager 37 die Gänge der Schnecke 34 in die Schneckenverzahnung des Schneckenrades 33. Damit ist auf einfache Weise ein spielfreier Eingriff erzielt, so daß eine genaue Verstellbewegung in beiden Richtungen möglich ist. In den Fig. und 8 ist zugleich ein exzentrisch zur Drehmitte M2 angeordneter, mit dem Schneckenrad 33 verbundener Stützkörper 12 eingezeichnet.

Eine Einstellbarkeit der Lage der Stützflächen ist zweckmäßig auch beim zweiten Formzylinder 3 vorhanden. Sie kann weiterhin mit Vorteil bei Stützkörpern des Gegendruckzylinders 4 vorgesehen sein. Dabei läßt sich jeweils die Verstellvorrichtung in gleicher oder ähnlicher Weise ausbilden, wie dies vorstehend in Verbindung mit den Fig. 4 bis 8 erläutert wurde. Es sind aber auch andere Ausführungen von Stützkörpern und Verstellvorrichtungen möglich. Dies ist an anderer Stelle schon erläutert worden.

Vorteilhaft sind alle vier Zylinder 1, 2, 3, 4 des Druckwerks mit Wälzlagern auf einer festen Achse gelagert, wie es im Prinzip in Fig. 4 für den Zylinder 2 gezeigt ist (Wälzlager 31, z. B. als kombiniertes Axial- und Radiallager). Die Wälzlager der Zylinderlagerungen sind zweckmäßig vorgespannt bzw. so eingebaut, daß sich eine Vorspannung ergibt. Dies kann z.B. durch Montage eines Lagers mit entsprechendem Übermaß unter Einpressen in die vorbereiteten Sitze auf der Achse und am Zylinder oder durch Einschieben eines solchen Lagers nach vorheriger starker Abkühlung der Achse bzw. durch Erwärmung des Zylinders oder auf andere geeignete Weise geschehen, die dem Fachmann zur Verfügung steht.

Eine besonders vorteilhafte Ausführung eines Zylinders ist in den Fig. 9 und 10 wiedergegeben. Dabei ist ein Zylinder Z auf einer Achse A mittels eines Axiallagers 44 und eines Radiallagers 45 gelagert. Das Axiallager 44, z.B. ein Kugellager, wird durch eine auf ein Gewinde der Achse A aufgeschraubte Mutter oder einen ein Untermaß aufweisenden Ring 46 gehalten. Mit der Ziffer 47 ist ein Simmering oder eine andere Dichtung bezeichnet. Das Radiallager 45 weist einen Außenring 48, einen Innenring 49 und einen zylindrischen Käfig 50 mit Kugeln 51 als Wälzkörper auf, wobei die Besonderheit besteht, daß die Aufnahmelöcher 52 für die Kugeln 51 im Käfig 50 und somit auch die Kugeln 51 selbst auf einer Schraubenlinie S mit mehreren Windungen angeordnet sind. Ungeachtet dessen können die Kugeln 51 in Richtung der Mantellinien des Käfigs 50 jeweils in einer Reihe liegen, wie es Fig. 10 zeigt, oder aber auch in dieser Richtung versetzt zueinander angeordnet sein. Durch die schraubenlinienförmige Anordnung der Wälzkörper ergibt sich eine Vielzahl von axial zueinander versetzten Laufbahnen. Eine solche Lagerausbildung hat sich als sehr günstig erwiesen. Der Käfig 50 kann aus Metall oder einem anderen für diesen Zweck geeigneten Material bestehen.

Fig. 11 zeigt eine Ausführung, bei welcher der Zylinder Z auf der Achse A auf jeder Seite mit einem Axiallager 44 und einem Radiallager 43 anderer Art, z. B. einem Rollenlager oder Nadellager, gelagert ist. Mit der Ziffer 46 ist auch hier ein Ring oder eine Mutter zum Festlegen der Lager und mit der Ziffer 47 eine Dichtung bezeichnet.

In Fig. 12 ist am Beispiel des Übertragungszylinders 1 eine Ausführung gezeigt, bei der Mittel zur Temperaturbeeinflussung vorgesehen sind. Die Achse A1 istvon beiden Enden her mit parallel zur geometrischen Längsachse M1 verlaufenden Bohrungen 54, 58 versehen, die jeweils hinter den Lagerungen 31 durch Radialbohrungen 55, 57 mit dem Innenraum 56 des Zylinders verbunden sind. Dieser Raum ist außerhalb der Lager 31 durch Dichtungen 47 verschlossen. Ein durch eine Leitung 53 zugeführtes Medium, insbesondere Öl, strömt, wie strichpunktiert angedeutet ist, durch die Bohrungen 54 und 55 in den Innenraum 56 und von dort durch die Bohrungen 57 und 58 zu einer Leitung 59, die zu einem Tank 60 mit einer Kühl-und/oder Heizeinrichtung 61 führt. Von dort kann das Medium mittels einer Pumpe 62 wieder in die Leitung 53 gefördert werden. In der Abströmleitung 59, ggfs. auch unmittelbar in oder am Ende der Bohrung 58, befindet sich ein Temperaturfühler 63, der an eine Regeleinrichtung 64 angeschlossen ist. Durch diese kann entweder ein in der Zuströmleitung 53 vorgesehenes Ventil 65 mittels Servoantriebs geschlossen oder geöffnet bzw. in eine Zwischenstellung gebracht werden und/oder die Pumpe 62 in ihrer Betriebsweise beeinflußt werden und/oder die Kühl- bzw. Heizeinrichtung 61 ein- oder ausgeschaltet werden. Mit solchen oder ähnlichen, dem Fachmann zur Verfügung stehenden Bauelementen ist es möglich, die Temperatur des Zylinders 1 immer auf einem bestimmten Wert zu halten. Mit der Ziffer 66 ist ein im Übertragungsweg von dem Temperaturfühler zur Regeleinrichtung 64 liegendes Anzeigegerät bezeichnet.

Eine solche Temperaturbeeinflussung kann bei besonders hohen Genauigkeitsanforderungen für mehrere oder für alle Zylinder des Druckwerks vorgesehen sein.

## Patentansprüche

1. Druckwerk für Rotationsdruckmaschinen, insbesondere für indirekten Hochdruck, wie Trockenoffset od. dgl., mit zwischen Gestellteilen (9) angeordneten Zylindern, wobei einem ersten (1) und einem zweiten (2) von zusammenarbeitenden Zylindern (1, 2) auf jeder Zylinderseite ein unabhängig von der Drehung der Zylinder auf der betreffenden Zylinderachse gehaltener, ring- oder scheibenförmiger Stützkörper (11, 12) zugeordnet ist und äußere Stützflächen (5, 6) an jedem der Stützkörper (11, 12) einander zugewandt sind, so daß für jeden der beiden Stützkörper (11) des ersten Zylinders (1) eine Abstützung durch jeweils einen Stützkörper (12) des zweiten Zylinders (2) gebildet ist, und wobei die Enden der Achse (A2) des zweiten Zylinders (2) im Maschinengestell (9, 10) ortsfest gehalten sind, während die Enden der Achse (A1) des ersten Zylinders (1) in Halterungen (20) aufgenommen sind, die mittels einer kraftbetätigten Einrichtung (18) im Sinne eines An- und Abstellens des ersten Zylinders (1) bewegbar sind, gekennzeichnet durch folgende Merkmale:
- für die beiden Stützkörper (11) des ersten Zylinders (1) ist eine weitere Abstützung mit Abstand von der ersten Abstützung in Umfangsrichtung vorgesehen, so daß beide Abstützungen eine Zweipunkt-Anlage für die beiden Stützkörper (11) des ersten Zylinders (1) bilden, wobei die weitere Abstützung durch zwei weitere, am Maschinengestell (9, 10) gelagerte Stützkörper (13) mit entsprechenden Stützflächen (7) gebildet ist,
- der erste und der zweite Zylinder (1, 2) sind jeweils auf einer Achse (A1, A2), die vom Zylinder ein separates Teil bildet, mittels Wälzlagern (31) drehbar gelagert, wobei die Stützkörper (11, 12) von diesen Achsen (A1, A2) getragen sind,
- dabei sind die Stützkörper (12) des zweiten Zylinders (2) radial verstellbar auf der betreffenden Achse (A2) gelagert,
- die Enden der Achse (A1) des ersten Zylinders (1) sind derart schwimmend in ihren Halterungen (20) aufgenommen, daß eine durch eine radiale Verstellung der Stützkörper (12) des zweiten Zylinders (2) verursachte Bewegung der Achse (A1) des ersten Zylinders (1) im wesentlichen symmetrisch zu den beiden, die Zweipunkt-Anlage bildenden Anlagepunkten erfolgt,
- die kraftbetätigte Einrichtung (18) ist zur Aufbringung einer nachgiebigen Vorspannkraft auf die Halterungen (20) ausgebildet.

2. Druckwerk nach Anspruch 1, dadurch gekennzeichnet, daß der erste Zylinder (1) ein Übertragungszylinder und der zweite Zylinder (2) ein Formzylinder ist.

3. Druckwerk nach Anspruch 1 oder 2, dadurch gekennzeichnet, daß die Stützkörper (11) des ersten Zylinders (1) auf der Achse (A1) dieses Zylinders (1) radial unverstellbar angeordnet sind.

4. Druckwerk nach einem der Ansprüche 1 bis 3, dadurch gekennzeichnet, daß die weiteren Stützkörper (13) einem dritten, zum Zusammenarbeiten mit dem ersten Zylinder (1) bestimmten Zylinder (3) zugeordnet sind, der ebenfalls auf einer Achse (A3) als separates Teil mittels Wälzlagern (31) drehbar gelagert ist, wobei die Stützkörper (13) von dieser Achse (A3) getragen sind.

5. Druckwerk nach Anspruch 4, dadurch gekennzeichnet, daß der dritte Zylinder (3) ein Formzylinder ist.

6. Druckwerk nach einem der Ansprüche 1 bis 5, dadurch gekennzeichnet, daß die weiteren Stützkörper (13) radial einstellbar gelagert sind.

7. Druckwerk nach einem der Ansprüche 1 bis 6, dadurch gekennzeichnet, daß bei einem Paar von zusammengehörenden Stützkörpern (12) dieselben unabhängig voneinander radial verstellbar sind.

8. Druckwerk nach einem der Ansprüche 1 bis 7, dadurch gekennzeichnet, daß wenigstens ein Stützkörper (12) exzentrisch gelagert und zur radialen Verstellung mittels einer Verstellvorrichtung (33-36) im Winkel einstellbar ist.

9. Druckwerk nach Anspruch 8, dadurch gekennzeichnet, daß die Verstellvorrichtung (33-36) einen Schneckentrieb (33, 34) aufweist, dessen Schneckenrad (33) drehfest mit dem Stützkörper (12) verbunden ist.

10. Druckwerk nach Anspruch 9, dadurch gekennzeichnet, daß die Schnecke (34) des Schnekkentriebs (33, 34) auf der dem Schneckenrad (33) abgewandten Seite auf zwei Druckstücken (38) abgestützt ist, die in Richtung aufeinander zu federnd (42) vorgespannt sind.

11. Druckwerk nach einem der Ansprüche 1 bis 10, dadurch gekennzeichnet, daß die Enden der Achse (A1) des ersten Zylinders (1) von gabelförmigen Enden (15) zweier an Gestellteilen (9) gelagerter Schwenkhebel (20) aufgenommen sind, deren andere Enden (16) mit der kraftbetätigten Einrichtung (18) verbunden sind, wobei die Schwenkpunkte (19) der Hebel (20) im Bereich zwischen ihren Enden liegen.

12. Druckwerk nach Anspruch 11, dadurch gekennzeichnet, daß die kraftbetätigte Einrichtung (18) eine Pneumatik-Zylinder-Anordnung ist.

13. Druckwerk nach einem der Ansprüche 1 bis 12, dadurch gekennzeichnet, daß dem ersten Zylinder (19) ein Gegendruckzylinder (4) mit Stützkörpern (14) zugeordnet ist, die zur Anlage an den Stützkörpern (11) des ersten Zylinders (1) bestimmt sind, wobei der Gegendruckzylinder (4) relativ zu dem ersten Zylinder (1) im Sinne eines An- und Abstellens bewegbar ist.

14. Druckwerk nach Anspruch 13, dadurch gekennzeichnet, daß der Gegendruckzylinder (4) auf einer Achse (A4) mittels Wälzlagern (31) drehbar gelagert ist und die Stützkörper (14) von dieser Achse (A4) getragen sind, die wiederum von im Sinne des An- und Abstellens verschwenkbaren Schwenkhebeln (21) gehalten ist.

15. Druckwerk nach Anspruch 14, dadurch gekennzeichnet, daß die Stützkörper (14) des Gegendruckzylinders (4) radial verstellbar gelagert sind.

16. Druckwerk nach einem der Ansprüche 13 bis 15, dadurch gekennzeichnet, daß eine Einrichtung (24) zum Bewegen des Gegendruckzylinders (4) vorgesehen ist, die mittels einer Steuereinrichtung (25) in vorgegebener Folge zur Einrichtung zum Bewegen des ersten Zylinders (1) betätigbar ist.

17. Druckwerk nach einem der Ansprüche 1 bis 16, dadurch gekennzeichnet, daß die Wälzlager (31) der Lagerung wenigstens eines Zylinders (1, 2, 3, 4) vorgespannt sind.

18. Druckwerk nach einem der Ansprüche 1 bis 17, dadurch gekennzeichnet, daß wenigstens ein Zylinder (1, 2, 3, 4) auf seiner Umfangsfläche nach seiner Montage mit den Lagern (31) auf seiner Achse (A1, A2, A3, A4) geschliffen ist.

19. Druckwerk nach einem der Ansprüche 1 bis 18, gekennzeichnet durch Wälzlager (45) für die einzelnen Zylinder, deren Wälzkörper (51) auf einer Schraubenlinie mit Abstand voneinander in einem zylindrischen Käfig (50) angeordnet sind.

20. Druckwerk nach einem der Ansprüche 1 bis 19, dadurch gekennzeichnet, daß wenigstens bei einem Zylinder (1) Durchflußwege (54-58) für ein Medium zur Temperaturbeeinflussung vorgesehen sind.

## Claims

1. Printing unit for rotary printing presses, in particular for indirect relief printing such as dry offset or the like, with cylinders arranged between parts of the frame (9), wherein a first (1) and a second (2) of co-operating cylinders (1, 2) on each cylinder side is associated with a ring shaped or disc shaped support member (11, 12) which is held independently of the rotation of the cylinders on the cylinder axle concerned, and outer support surfaces (5, 6) on each of the support members (11, 12) are facing towards one another so that for each of the two support members (11) of the first cylinder (1), a support is formed in each case by a support member (12) of the second cylinder (2), and wherein the ends of the axle (A2) of the second cylinder (2) are held fixedly in the machine frame (9, 10) whilst the ends of the axle (A1) of the first cylinder (1) are received in mountings (20) which are movable by means of a power-operated installation (18) in the direction of engaging and disengaging the first cylinder (1), characterised by the following features:
- for the two support members (11) of the first cylinder (1) there is provided a further support spaced at a distance from the first support, in the peripheral direction, so that both supports form a two-point contact surface for both the support members (11) of the first cylinder (1), the further support being formed by two further support members (13) which have corresponding support surfaces (7) and are mounted on the machine frame (9, 10);
- the first and the second cylinder (1, 2) are in each case mounted rotatably by means of roller bearings (31) on an axle (A1, A2) which forms a separate part from the cylinder, and the support members (11,12) are carried by these axles (A1, A2),
- the support members (12) of the second cylinder (2) are mounted in radially adjustable manner on the axle (A2) concerned,
- the ends of the axle (A1) of the first cylinder (1) are received floatingly in their mountings (20) in such a manner that as the result of a radial displacement of the support members (12) of the second cylinder (2), a movement takes place of the axle (A1) of the first cylinder (1), substantially symmetrical to both the contact points which form the two-point contact surface,
- the power-operated installation (18) is of such construction as enables it to apply a yielding initial stressing force onto the mountings (20).

2. Printing unit according to claim 1, characterised in that the first cylinder (1) is a transfer cylinder and the second cylinder (2) is a forme cylinder.

3. Printing unit according to claim 1 or 2, characterised in that the support members (11) of the first cylinder (1) are arranged in radially non-adjustable manner on the axle (A1) of this cylinder (1).

4. Printing unit according to one of the claims 1 to 3, characterised in that the further support members (13) are associated with a third cylinder (3) which is intended for co-operating with the first cylinder (1) and which is likewise mounted rotatably by means of roller bearings (31), as a separate part, on an axle (A3), the support members (13) being carried by this axle (A3).

5. Printing unit according to claim 4, characterised in that the third cylinder (3) is a forme cylinder.

6. Printing unit according to one of the claims 1 to 5, characterised in that the further support members (13) are mounted in radially adjustable manner.

7. Printing unit according to one of the claims 1 to 6, characterised in that in a pair of support members (12) which belong together, these latter are radially adjustable independently of one another.

8. Printing unit according to one of the claims 1 to 7, characterised in that at least one support member (12) is mounted eccentrically and is adjustable as regards its angle, by means of an adjusting device (33-36), for radial adjustment purposes.

9. Printing unit according to claim 8, characterised in that the adjusting device (33-36) has a worm drive (33, 34) whose worm wheel (33) is connected integrally rotatably with the support member (12).

10. Printing unit according to claim 9, characterised in that the worm (34) of the worm drive (33, 34) is supported, on the side facing away from the worm wheel (33), on two thrust pieces (38) which are resiliently (42) initially tensioned in the direction towards one another.

11. Printing unit according to one of the claims 1 to 10, characterised in that the ends of the axle (A1) of the first cylinder (1) are received by fork shaped ends (15) of two rocking levers (20) which are mounted on parts of the frame (9) and whose other ends (16) are connected with the power-operated installation (18), the pivoting points (19) of the levers (20) lying in the region between their ends.

12. Printing unit according to claim 11, characterised in that the power-operated installation (18) is a pneumatic cylinder arrangement.

13. Printing unit according to one of the claims 1 to 12, characterised in that associated with the first cylinder (1) there is an impression cylinder (4) with support members (14) which are intended for bearing on the support members (11) of the first cylinder (1), the impression cylinder (4) being movable relatively to the first cylinder (1) in the direction of engaging and disengaging.

14. Printing unit according to claim 13, characterised in that the impression cylinder (4) is mounted rotatably on an axle (A4) by means of roller bearings (31), and the support members (14) are carried by this axle (A4) which in its turn is held by rocking levers (21) which are pivotable in the direction of engaging and disengaging.

15. Printing unit according to claim 14, characterised in that the support members (14) of the impression cylinder (4) are mounted in radially adjustable manner.

16. Printing unit according to one of the claims 13 to 15, characterised in that for moving the impression cylinder (4), there is provided an installation (24) which is actuatable by means of a control installation (25) in predetermined sequence to the installation for moving the first cylinder (1).

17. Printing unit according to one of the claims 1 to 16, characterised in that the foller bearings (31) of the mounting of at least one cylinder (1, 2, 3, 4) are initially tensioned.

18. Printing unit according to one of the claims 1 to 17, characterised in that at least one cylinder (1, 2, 3, 4) is ground on its peripheral surface, after its assembly with the bearings (31) on its axle (A1, A2, A3, A4).

19. Printing unit according to one of the claims 1 to 18, characterised by roller bearings (45) for the individual cylinders, whose roller members (51) are arranged spirally, spaced apart from one another in a cylindrical cage (50).

20. Printing unit according to one of the claims 1 to 19, characterised in that at least in one cylinder (1), throughpassages (54-58) are provided for the flow of a medium for temperature influencing.

## Revendications

1. Dispositif d'impression pour rotatives, en particulier pour l'impression typographique indirecte telle que l'offset à sec ou analogue, qui comporte des cylindres disposés entre des éléments de bâti (9), dispositif dans lequel une pièce d'appui (11, 12) en forme d'anneau ou de disque est placée à chaque extrémité d'un premier (1) et d'un deuxième (2) cylindres (1, 2) qui travaillent conjointement et est montée sur l'axe du cylindre associé en étant indépendante de la rotation du cylindre, dans lequel des surfaces d'appui extérieures (5, 6), situées sur chacune des pièces d'appui (11, 12), sont tournées les unes vers les autres, de façon qu'un étayage de chacune des deux pièces d'appui (11) du premier cylindre (1) soit assuré, pour chacune d'entre elles, par une pièce d'appui (12) du deuxième cylindre (2), et dans lequel les extrémités de l'axe (A2) du deuxième cylindre (2) sont immobilisées dans le bâti (9, 10) de la machine, alors que les extrémités de l'axe (A1) du premier cylindre (1) sont reçues dans des supports (20) qui, à l'aide d'un mécanisme (18) actionné par une force, sont déplaçables dans le sens d'une mise en appui et d'un écartement du premier cylindre (1), dispositif caractérisé par les particularités suivantes:
- à distance du premier étayage dans la direction circonférentielle, il est prévu un autre étayage pour les deux pièces d'appui (11) du premier cylindre (1), de façon que les deux étayages assurent un appui en deux points aux deux pièces d'appui (11) du premier cylindre (1), l'autre étayage étant assuré par deux autres pièces d'appui (13) qui sont munies de surfaces d'appui (7) correspondantes et sont montées sur le bâti (9, 10) de la machine,
- le premier et le deuxième cylindres (1, 2) sont respectivement montés, au moyen de paliers à roulement (31), de façon mobile en rotation sur un axe (A1, A2) qui forme une pièce distincte du cylindre, les pièces d'appui (11, 12) étant portées par ces axes (A1, A2),
- les pièces d'appui (12) du deuxième cylindre (2) sont en outre montées, de façon réglable radialement, sur l'axe (A2) correspondant,
- les extrémités de l'axe (A1) du premier cylindre
(1) sont maintenues flottantes dans leurs supports (20), de telle façon qu'un mouvement de l'axe (A1) du premier cylindre (1), provoqué par un déplacement de réglage radial des pièces d'appui (12) du deuxième cylindre (2), se produit de façon pratiquement symétrique par rapport aux deux points de contact qui forment l'appui en deux points,
- le mécanisme (18) actionné par une force est agencé de façon à appliquer une force élastique de précontrainte sur les supports (20).

2. Dispositif d'impression selon la revendication 1, caractérisé en ce que le premier cylindre (1) est un cylindre de report et le deuxième cylindre (2), un cylindre porte-forme.

3. Dispositif d'impression selon la revendication 1 ou 2, caractérisé en ce que les pièces d'appui (11) du premier cylindre (1) sont agencées de manière à ne pouvoir être réglées radialement en position, sur l'axe (A1) de ce cylindre (1).

4. Dispositif d'impression selon l'une des revendications 1 à 3, caractérisé en ce que les autres pièces d'appui (13) sont associées à un troisième cylindre (3) qui est destiné à coopérer avec le premier cylindre (1) et qui est également monté mobile en rotation, au moyen de paliers à roulement (31), sur un axe (A3) dont il est distinct, les pièces d'appui (13) étant portées par cet axe (A3).

5. Dispositif d'impression selon la revendication 4, caractérisé en ce que le troisième cylindre (3) est un cylindre porte-forme.

6. Dispositif d'impression selon l'une des revendications 1 à 5, caractérisé en ce que les autres pièces d'appui (13) sont montées de façon à pouvoir être réglées en position radialement.

7. Dispositif d'impression selon l'une des revendications 1 à 6, caractérisé en ce que les pièces d'appui (12), appartenant à une même paire en coopération, sont réglables en position radialement, indépendamment l'une de l'autre.

8. Dispositif d'impression selon l'une des revendications 1 à 7, caractérisé en ce qu'au moins une pièce d'appui (12) est montée excentrée et, pour assurer le réglage radial en position, est ajustable angulairement à l'aide d'un mécanisme de réglage (33-36).

9. Dispositif d'impression selon la revendication 8, caractérisé en ce que le mécanisme de réglage (33-36) comporte une commande à vis sans fin (33, 34) dont la roue dentée (33) est solidaire en rotation de la pièce d'appui (12).

10. Dispositif d'impression selon la revendication 9, caractérisé en ce que la vis sans fin (34) de la commande à vis sans fin (33, 34) est appuyée, par sa face opposée à la roue dentée (33), contre deux pièces de pression (38) qui sont sollicitées élastiquement (42) l'une vers l'autre.

11. Dispositif d'impression selon l'une des revendications 1 à 10, caractérisé en ce que les extrémités de l'axe (A1) du premier cylindre (1) sont reçues par des extrémités fourchues (15) de deux leviers pivotants (20) qui sont montés sur des éléments de bâti (9) et dont les autres extrémités (16) sont reliées au mécanisme (18) actionné par une force, les points de pivotement (19) des leviers (20) se situant entre leurs extrémités.

12. Dispositif d'impression selon la revendication 11, caractérisé en ce que le mécanisme (18) actionné par une force est un mécanisme à vérin pneumatique.

13. Dispositif d'impression selon l'une des revendications 1 à 12, caractérisé en ce qu'au premier cylindre (1) est adjoint un cylindre de contre-pression (4) qui est muni de pièces d'appui (14) destinées à venir en appui contre les pièces d'appui (11) du premier cylindre (1), le cylindre de contre-pression (4) étant déplaçable dans le sens d'une mise en appui et d'un écartement par rapport au premier cylindre (1).

14. Dispositif d'impression selon la revendication 13, caractérisé en ce que le cylindre de contre-pression (4) est monté mobile en rotation sur un axe (A4), à l'aide de paliers à roulement (31), et les pièces d'appui (14) sont portées par cet axe (A4), lequel est d'autre part supporté par des leviers pivotants (21) qui sont agencés de manière à pouvoir osciller dans le sens de la mise en appui et de l'écartement.

15. Dispositif d'impression selon la revendication 14, caractérisé en ce que les pièces d'appui (14) du cylindre de contre-pression (4) sont montées de façon réglable radialement en position.

16. Dispositif d'impression selon l'une des revendications 13 à 15, caractérisé en ce que, pour déplacer le cylindre de contre-pression (4), il est prévu un mécanisme (24) qui, grâce à un mécanisme de commande (25), est actionnable dans une séquence prédéterminée par rapport au mécanisme destiné au déplacement du premier cylindre (1).

17. Dispositif d'impression selon l'une des revendications 1 à 16, caractérisé en ce que les paliers à roulement (31) servant au montage de l'un au moins des cylindres (1, 2, 3, 4) sont soumis à une précontrainte.

18. Dispositif d'impression selon l'une des revendications 1 à 17, caractérisé en ce que l'un au moins des cylindres (1, 2, 3, 4) est rectifié à sa périphérie après son montage, à l'aide des paliers (31), sur son axe (A1, A2, A3, A4).

19. Dispositif d'impression selon l'une des revendications 1 à 18, caractérisé en ce que chaque cylindre comporte des paliers à roulement (45) dont les éléments roulants (51) sont disposés à distance les uns des autres sur une ligne hélicoïdale, dans une cage cylindrique (50).

20. Dispositif d'impression selon l'une des revendications 1 à 19, caractérisé en ce que des conduits de passage (54-58) pour un fluide de régulation de la température sont prévus dans un cylindre (1) au moins.
